# EUROPÄISCHE PATENTSCHRIFT

(11) **EP 2 203 677 B1**
(45) Veröffentlichungstag und Bekanntmachung des Hinweises auf die Patenterteilung: **06.01.2016**
(21) Anmeldenummer: 08785487.3
(22) Anmeldetag: 11.08.2008
(51) Int. Cl.: F21V 15/015, F21V 31/04

(54) **LEUCHTE MIT ZWEI STIRNTEILEN**
LAMP WITH TWO FRONT PARTS
LAMPE À DEUX PARTIES FRONTALES

(30) Priorität: 23.10.2007 DE 102007050641
(43) Veröffentlichungstag der Anmeldung: 07.07.2010
(73) Patentinhaber: Zumtobel Lighting GmbH, 6850 Dornbirn (AT)
(72) Erfinder: KILGA, Patrick, A-6840 Götzis (AT); FEURSTEIN, Anton, A-6850 Dornbirn (AT)
(74) Vertreter: Thun, Clemens
(86) Internationale Anmeldenummer: PCT/EP2008/006607
(87) Internationale Veröffentlichungsnummer: WO 2009/052881

(56) Entgegenhaltungen:
- EP-A- 0 060 584
- DE-A1-102007 050 641
- FR-A- 2 658 588
- US-A1- 2006 034 056
- US-A1- 2006 050 505
- US-A1- 2007 171 648
- US-B1- 6 663 261

## Beschreibung

Die vorliegende Erfindung betrifft eine Leuchte, deren Leuchtengehäuse durch ein längliches Profilelement und zwei Stirnteile gebildet ist. Das Leuchtengehäuse weist hierbei an der Längsseite eine zur Lichtabgabe vorgesehene Lichtaustrittsöffnung auf, die durch ein zumindest teillichtdurchlässiges Abdeckungsprofil und ein zwischen dem Leuchtengehäuse und Abdeckungsprofil befindliches Dichtungselement verschlossen wird.

Leuchten, beispielsweise sogenannte Slotlightleuchten der Anmelderin, die sowohl im Deckenein-/anbau als auch in abgehängter bzw. abgependelter Weise zum Einsatz kommen, können beispielsweise ein durch ein schmales längliches Aluminiumprofil gebildetes Leuchtengehäuse aufweisen. Dabei dient das Leuchtengehäuse zur Aufnahme einer Lichtquelle und möglicherweise auch von elektronischen Steuermitteln. Das Leuchtengehäuse weist hierbei eine Öffnung in der gewünschten Abstrahlungsrichtung der Leuchte auf, die dann zumeist ein Abdeckungsprofil aufweist. Bei diesem Abdeckungsprofil kann es sich beispielsweise um einen transparenten Körper aus dem Diffusorperlmaterial PMMA (Plexiglas) handeln, der lösbar an dem Aluminiumprofil befestigt ist.

Um das schmale längliche Aluminiumprofil gegenüber seiner Umgebung abzudichten, kann in der Öffnung des Aluminiumsprofils eine Dichtungsaufnahme vorgesehen sein in der sich ein Dichtungselement befindet, dass an dem Abdeckungsprofil anliegt und somit eine Abdichtung der Verbindung zwischen dem Abdeckungsprofil und dem Aluminiumprofil sicherstellt.

An den Endkappen der schmalen länglichen Aluminiumprofile werden einfache Endkappen angebracht. Problematisch bei diesen einfachen Endkappen ist, dass durch den einfachen Aufbau der Kappen die zur Lichtabgabe vorgesehene Öffnung des Aluminiumprofils nicht vollständig abgedichtet werden kann. Zusätzlich besteht das Problem, dass, aufgrund unterschiedlicher Wärmeausdehnungskoeffizienten, das längliche Aluminiumprofil im Vergleich zu dem aus Plexiglas bestehenden Abdeckungsprofil deutlich geringeren Ausdehnungen und Schrumpfungen bei Temperaturschwankungen unterliegt. So ändert sich die Länge des Abdeckungsprofils im Vergleich zu dem Aluminiumprofil auf einer Länge von 4,5 m um bis zu +/- 6 mm. Durch die verwendeten Endkappen können die entstehenden Längenunterschiede zwischen dem Abdeckungsprofil und dem länglichen Aluminiumprofil nicht ausgeglichen werden und sind somit für den Benutzer einer Leuchte sichtbar.

Aus der FR 2 658 588 A1 ist eine Leuchte bekannt, die ein Leuchtengehäuse mit einem länglichen Profilelement und zwei Endkappen aufweist. Die Lichtaustrittsöffnung ist durch eine lichtdurchlässige Platte abgedeckt. Zwischen dem Leuchtengehäuse und der Platte ist ein Dichtungselement angeordnet, das entlang der Längsseiten des Leuchtengehäuses in einer Dichtungsaufnahme des Profilelements angeordnet ist, wobei die Endkappen eine die Dichtungsaufnahme des Profilelements weiterführende Aufnahme für das Dichtungselement aufweisen.

Der vorliegenden Erfindung liegt dementsprechend die Aufgabe zugrunde, die oben beschriebene Leuchte dahingegen weiterzubilden, dass zum einen die zur Lichtabgabe vorgesehene Öffnung vollständig abgedichtet werden kann und zum anderen die durch Temperaturschwankungen entstehenden Längenunterschiede zwischen dem Abdeckungsprofil und dem länglichen Aluminiumprofil kompensiert werden können.

Die Aufgabe wird durch eine Leuchte gemäß Anspruch 1 gelöst. Vorteilhafte Weiterbildungen der Erfindung sind Gegenstand der abhängigen Ansprüche.

Erfindungsgemäß wird eine Leuchte vorgeschlagen, deren Leuchtengehäuse durch ein längliches Profilelement und zwei die Stirnseiten des Profilelements abschließende Stirnteile gebildet ist. Die Längsseite des Leuchtengehäuses weist dabei eine zur Lichtabgabe vorgesehene Lichtaustrittsöffnung auf, in der zumindest ein teillichtdurchlässiges Abdeckungsprofil lösbar befestigt ist. Zusätzlich weist die Leuchte ein zwischen dem Leuchtengehäuse und dem Abdeckungsprofil wirksames Dichtungselement auf, welches entlang der Längsseite des Leuchtengehäuses in einer Dichtungsaufnahme des Profilelements angeordnet ist. Erfindungsgemäß weisen auch die Stirnteile eine die Dichtungsaufnahme des Profilselements weiterführende Aufnahme für das Dichtungselement auf.

Durch die spezielle Ausgestaltung der Stirnteile mit einer zusätzlichen Dichtungsaufnahme, ist nun gewährleistet, dass auch an den Stirnteilen eine Abdichtung der zur Lichtabgabe vorgesehenen länglichen Öffnung stattfindet. Dies ist insbesondere auch bei einer Ausdehnung oder Schrumpfung des Abdeckungsprofils gegenüber dem länglichen Profilelement aufgrund von Temperaturschwankungen sichergestellt.

Gemäß der Erfindung, weist das Abdeckungsprofil eine Auflagefläche für das umlaufende Dichtungselement auf, wobei die Auflagefläche im Bereich der Stirnteile breiter als das Dichtungselement ausgestaltet ist. Zusätzlich weisen die Stirnteile einen Hohlraum auf, der mit einem Deckel verdeckt wird, wodurch die längliche Ausdehnung oder Schrumpfung des Abdeckungsprofils für den Benutzer nicht mehr sichtbar ist. Der Deckel kann vorteilhafter weise lösbar an den Stirnteilen befestigt sein.

Vorzugsweise sind die Stirnteile lösbar an dem Profilelement befestigt und weisen in den Kontaktbereichen mit dem länglichen Profilelement eine Dichtung auf. Hierdurch ist gewährleistet, dass der komplette Innenraum des Leuchtengehäuses abgedichtet werden kann, wodurch auch beispielsweise die Vorraussetzungen für die sog. Schutzart IP54 erfüllt werden können.

Besonders vorteilhaft ist es, wenn die Stirnteile eine Druckausgleichsvorrichtung für einen Druckausgleich zwischen dem Innenraum des Leuchtengehäuses und der Umgebung vorsehen, wobei die Druckausgleichsvorrichtung aus einem Atmungsventil und einem Filterschaum, der zwischen dem Atmungsventil und dem Innenraum angebracht ist, besteht. Des Weiteren ist es vorteilhaft, wenn die Stirnteile eine Entwässerungsöffnung aufweisen um verschiedene Einbaulagen für die Leuchte zu ermöglichen.

Nachfolgend soll die Erfindung anhand der beiliegenden Zeichnungen näher erläutert werden. Es zeigen:
- Fig. 1a und 1b: zwei 3D-Ansichten eines Stirnteils ohne Deckel einer erfindungsgemäßen Leuchte,
- Fig. 2: ein Stirnteil mit geöffneten Deckel einer erfindungsgemäßen Leuchte in 3D-Ansicht,
- Fig. 3: ein Stirnteil mit geschlossenem Deckel einer erfindungsgemäßen Leuchte in 3D-Ansicht,
- Fig. 4a und 4b: zwei Ansichten eines Deckels,
- Fig. 5: eine erfindungsgemäße Leuchte in seitlicher Ansicht,
- Fig. 6: eine erfindungsgemäße Leuchte im Querschnitt.

Anhand der Figuren 1-4 soll nachfolgend der Aufbau der Stirnteile 2 einer erfindungsgemäßen Leuchte 1 beschrieben werden. In den Figuren 5 und 6 wird dann die Funktionsweise der Stirnteile 2 in Verbindung mit dem Profilelement 19 beschrieben.

Fig. 1a zeigt ein allgemein mit dem Bezugszeichen 2 versehenes Stirnteil, dass beispielsweise aus Kunststoff hergestellt sein kann. Das Stirnteil 2 ist dabei im Wesentlichen quaderförmig ausgebildet, wobei die Quaderform im oberen Bereich abgestuft ist, wodurch sich das Gehäuse in diesem Bereich verjüngt. Diese Abstufungen 5 sind durch die Form des länglichen Profilelements 19 vorgegeben, erfüllen jedoch keine besonderen Aufgaben bei der Funktionsweise des Stirnteils 2. Die dem länglichen Profilelement 19 zugewandte Seite des quaderförmigen Stirnteils ist offen gestaltet, wo hingegen die dem länglichen Profilelement 19 abgewandte Seite verschlossen ist.

Im Innenbereich 20 des quaderförmigen Stirnteils 2 sind in den Randbereichen vier runde Stege 6 mit mittigen Löchern zur Verschraubung des Stirnteils 2 an dem länglichen Profilelement 19 vorgesehen. Außerdem sind ebenfalls in den Randbereichen des Innenraums 20 des Stirnteils 2 längliche Stege 7 vorgesehen, die etwas über die Quaderform des Stirnteils 2 hervorstehen, um eine genaue Positionierung bei der Montage des Stirnteils 2 an einem länglichen Profilelement 19 zu vereinfachen. Alternativ zu einer Verschraubung wären auch andere Maßnahmen zur Befestigung der Stirnteile 2 an dem Profilelement 19 denkbar.

Der in Fig. 1a nach unten geöffnete quaderförmige Innenraum 20 des Stirnteils 2 ist im unteren Drittel durch einen Quersteg 8 in einen oberen Innenraum 21 und einen davon vollständig abgetrennten unteren Innenraum 9 getrennt. Der Quersteg 8 weist außerdem eine nach unten ausgerichtete Dichtungsaufnahme 4 für ein Dichtungselement 17 auf, die an der offenen Seite der Quaderform des Stirnteils 2 verläuft. Somit entsteht hinter der Dichtungsaufnahme 4 im unteren Innenraum 9 der Quaderform ein Hohlraum.

Wie in Figur 1b dargestellt, ist der obere Innenraum 21 der Quaderform des Stirnteils 2 durch ein Loch 10 mit dem unteren Innenraum 9 der Quaderform des Stirnteils 2 verbunden, wobei sich in dem unteren Innenraum 9 der Quaderform des Stirnteils 2 ein runder Steg erststreckt in dem das Loch 10 fortgeführt ist. Das Loch 10 kann als eine Art Atmungsventil angesehen werden, durch das ein Druckausgleich des Innenraums des Leuchtengehäuses mit der Umgebung möglich ist. Um nun ein Eindringen von Staub in den Innenraum der erfindungsgemäßen Leuchte 1 zu verhindern, ist in dem oberen Innenraum 21 der Quaderform des Stirnteils 2, wie in Fig. 2 dargestellt, ein Filterschaum 11 vorgesehen.

Des Weiteren wird der untere Innenraum 9 der Quaderform des Stirnteils 2 durch eine Öffnung 12 mit der Umgebung verbunden, die als sogenannte Entwässerungsöffnung vorgesehen ist. Hierdurch ist die Verwendung der erfindungsgemäßen Leuchte 1 mit einem derart ausgebildeten Stirnteil 2 auch in verschiedenen Einbaulagen (Wandein- und -anbau horizontal und vertikal bzw. Deckenein- und -anbau) möglich.

Um die Abdichtung zwischen dem länglichen Profilelement 19 und dem Stirnteil 2 zu gewährleisten, ist im Rand der geöffneten Seite der Quaderform eine Dichtung 13 vorgesehen, die es ermöglicht, dass das längliche Profilelement 19 durch die Stirnteile 2 dichtend abgeschlossen werden kann.

In Fig. 2 ist nun im Gegensatz zu Fig. 1 ein mit dem Stirnteil 2 fest verbundener, schwenkbarer Deckel 3 dargestellt. Der Deckel 3 ist dabei an dem unteren Ende des Stirnteils 2 an dem der offenen Seite gegenüberliegenden Rand im offenen Zustand angebracht. Der Deckel 3 ist dabei derart angeordnet, sodass der untere Innenraum 9 im geschlossenen Zustand des Deckels 3 von unten betrachtet verdeckt ist.

In Fig. 2 ist der Deckel 3 fest mit dem Stirnteil 2 verbunden. Alternativ dazu besteht aber auch die Möglichkeit, dass ein L-förmiger Deckel 15 wie in Fig. 4 dargestellt mit sogenannten Filmscharnieren 14 an dem Stirnteil 2 lösbar verbunden ist.

Fig. 3 zeigt nunmehr ein Stirnteil 2 mit einem geschlossenem Deckel 3, 15. Hierbei ist zu erkennen, dass zwischen der Dichtungsaufnahme 4 und dem Deckel 3, 15 weiterhin ein Spalt besteht, dessen Höhe in etwa der Dicke eines Abdeckungsprofils entspricht.

Fig. 5 zeigt nun ein an einem Profilelement 19 montiertes Stirnteil 2 in einem seitlichen Schnitt. In Fig. 6 ist die erfindungsgemäße Leuchte 1 im Querschnitt dargestellt.

Wie in Fig. 6 ersichtlich, weist das längliche Profilelement 19 eine Dichtungsaufnahme 18 auf, in der ein Dichtungselement 17 angebracht ist. An diesem Dichtungselement 17 liegt das Abdeckungsprofil 16 an, wodurch die zur Lichtabgabe vorgesehene Lichtaustrittsöffnung des Profilelements 19 verschlossen wird. Um nun auch an den Stirnseiten der erfindungsgemäßen Leuchte 1 die Dichtheit in diesem Bereich zu gewährleisten, geht die Dichtungsaufnahme 18 des Profilelements 19 direkt in die Dichtungsaufnahme 4 des Stirnteils 2 über. Hierdurch ist es möglich, dass ein einzelnes vollständig umlaufendes Dichtungselement 17 an dem Abdeckungsprofil 16 an einer Auflagefläche hierfür anliegt. Im Bereich der Stirnteile 2, ist diese Auflagefläche nun etwas breiter ausgestaltet, sodass auch bei einer temperaturbedingten Verschiebung des Abdeckungsprofils 16 im Verhältnis zum Profilelement 19 und dem damit verschraubten Stirnteil 2, das Dichtungselement 17 weiterhin auf der Auflagefläche des Abdeckungsprofils 16 aufliegt und dadurch auch die Dichtheit weiterhin gewährleistet ist. Wie in Fig. 5 ersichtlich, dient der untere Innenraum 9 des Stirnteils 2 hierbei insbesondere dazu, die Längsverschiebungen des Abdeckungsprofils 16 zu kompensieren.

Damit ein Benutzer einer erfindungsgemäßen Leuchte 1 die Längsverschiebungen des Abdeckungsprofils 16 nicht wahrnimmt, wird der untere Innenraum 9, wie bereits oben ausführlich dargelegt, durch einen Deckel 3 bzw. 15 verdeckt. Somit wird die Längsverschiebung des Abdeckungsprofils 16 innerhalb des unteren Innenraums 9 kaschiert. Zur Montage bzw. Demontage des Abdeckungsprofils 16 muss nun lediglich der Deckel 3 geöffnet bzw. weggeschwenkt werden oder bei Verwendung eines nicht fest mit dem Stirnteil 2 verbundenen Deckels 15 entfernt werden.

Insbesondere durch die Ausgestaltung des Stirnteils ist es nun möglich, dass die erfindungsgemäße Leuchte 1 beispielsweise die Vorraussetzungen für die Schutzart IP54 erfüllen kann, wodurch beispielweise auch ein Einsatz im geschützten Außenbereich möglich ist, da auch bei Temperaturschwankungen von -20 ° Grad bis + 60 ° Grad trotz der Ausdehnung oder Schrumpfung des Abdeckungsprofils 16 weiterhin eine Abdichtung der Lichtaustrittsöffnung gewährleistet ist.

Die in den Figuren gezeigte erfindungsgemäße Leuchte 1 und das dazugehörige Stirnteil 2 sind nur eine Ausführungsmöglichkeit der vorliegenden Erfindung. So kann beispielsweise das längliche Profilelement eine völlig andere Form aufweisen als dies hier dargestellt ist. Hierdurch würde dann auch das Stirnteil 2 eine andere dem länglichen Profilelement entsprechende Form aufweisen.

## Patentansprüche

1. Leuchte (1), aufweisend
• ein Leuchtengehäuse, das durch ein längliches Profilelement (19) und zwei die Stirnseiten des Profilelements (19) abschließende Stirnteile (2) gebildet ist und an einer Längsseite eine zur Lichtabgabe vorgesehene Lichtaustrittsöffnung aufweist,
• ein in der Lichtaustrittsöffnung des Leuchtengehäuses lösbar befestigtes, zumindest teillichtdurchlässiges Abdeckungsprofil (16),
• ein zwischen dem Leuchtengehäuse und dem Abdeckungsprofil (16) wirksames Dichtungselement (17), welches entlang der Längsseiten des Leuchtengehäuses in einer Dichtungsaufnahme (18) des Profilelements (19) angeordnet ist,
wobei die Stirnteile (2) eine die Dichtungsaufnahme (18) des Profilelements (19) weiterführende Aufnahme (4) für das Dichtungselement (17) aufweisen,
**dadurch gekennzeichnet,**
**dass** das Abdeckungsprofil (16) eine Auflagefläche für das umlaufende Dichtungselement (17) aufweist, wobei die Auflagefläche im Bereich der Stirnteile (2) länger als das Dichtungselement (17) ausgestaltet ist und die Stirnteile (2) einen Hohlraum (9) aufweisen, wodurch die längliche Ausdehnung oder Schrumpfung des Abdeckungsprofils (16) für den Benutzer nicht sichtbar ist.

2. Leuchte (1) nach einem der vorherigen Ansprüche,
**dadurch gekennzeichnet,**
**dass** die Stirnteile (2) lösbar an dem Profilelement (19) befestigt sind.

3. Leuchte (1) nach einem der vorherigen Ansprüche,
**dadurch gekennzeichnet,**
**dass** die Stirnteile (2) einen Deckel (3, 15) aufweisen, der die längliche Ausdehnung des Abdeckungsprofils (16) verdeckt.

4. Leuchte (1) nach Anspruch 3,
**dadurch gekennzeichnet,**
**dass** der Deckel (15) lösbar an den Stirnteilen (2) befestigt ist.

5. Leuchte (1) nach einem der vorherigen Ansprüche,
**dadurch gekennzeichnet,**
**dass** die Stirnteile (2) in den Kontaktbereichen mit dem länglichen Profilelement (19) eine Dichtung (13) aufweisen.

6. Leuchte (1) nach einem der vorherigen Ansprüche,
**dadurch gekennzeichnet,**
**dass** in den Stirnteilen (2) eine Druckausgleichvorrichtung für einen Druckausgleich zwischen dem Innenraum des Leuchtengehäuses und der Umgebung vorgesehen ist.

7. Leuchte (1) nach Anspruch 6,
**dadurch gekennzeichnet,**
**dass** die Druckausgleichsvorrichtung aus einem Atmungsventil (10) und einem Filterschaum (11), der zwischen dem Atmungsventil (10) und dem Innenraum angebracht ist, besteht.

8. Leuchte (1) nach einem der vorherigen Ansprüche,
**dadurch gekennzeichnet,**
**dass** die Stirnteile (2) eine Entwässerungsöffnung (12) aufweisen, um verschiedene Einbaulagen zu ermöglichen.

## Claims

1. Lamp (1), having
• a lamp housing, formed by an elongated profile element (19) and two front parts (2), that close the front sides of the profile element (19), and having a light exit opening provided for emitting light at a longitudinal side,
• an at least partially light-permeable covering profile (16) detachably mounted in the light exit opening of the lamp housing,
• a sealing element (17), effective between the lamp housing and the covering profile (16), arranged alongside the longitudinal sides of the lamp housing in a sealing receiver (18) of the profile element (19),
wherein the front parts (2) have a receiver (4), continuing the sealing receiver (18) of the profile element (19), for the sealing element (17), **characterized in that** the covering profile (16) has a support surface for the circumferential sealing element (17), wherein the support surface is longer in the area of the front parts (2) than the sealing element (17) and the front parts (2) have a hollow space (9) thus making the elongated expansion or shrinking of the covering profile (16) not visible for the user.

2. Lamp (1) according to one of the preceding claims, **characterized in that** the front parts (2) are detachably mounted to the profile element (19).

3. Lamp (1) according to one of the preceding claims, **characterized in that** the front parts (2) have a lid (3, 15) that covers the elongated expansion of the covering profile (16).

4. Lamp (1) according to claim 3, **characterized in that** the lid (15) is detachably mounted to the front parts (2).

5. Lamp (1) according to one of the preceding claims, **characterized in that** the front parts (2) have a seal (13) in the contact areas with the elongated profile element (19).

6. Lamp (1) according to one of the preceding claims, **characterized in that** a pressure equalizing device is provided in the front parts (2) for pressure equalization between the interior space of the lamp housing and the environment.

7. Lamp (1) according to claim 6, **characterized in that** the pressure equalizing device consisting of a breather valve (10) and a filter foam (11) that is affixed between the breather valve (10) and the interior space.

8. Lamp (1) according to one of the preceding claims, **characterized in that** the front parts (2) have a dewatering opening (12) in order to enable different installation positions.

## Revendications

1. Lampe (1) comportant :
• un logement de lampe, composé d'un élément profilé allongé (19) et de deux parties frontales (2) qui ferment les côtés frontaux de l'élément profilé (19), et ayant une ouverture de sortie de lumière prévue pour émettre de la lumière au niveau d'un côté longitudinal,
• un profilé de recouvrement au moins partiellement perméable à la lumière (16) monté de façon amovible dans l'ouverture de sortie de lumière du logement de lampe,
• un élément de scellement (17), opérant entre le logement de lampe et le profilé de recouvrement (16), disposé le long des côtés longitudinaux du logement de lampe dans un réceptacle de scellement (18) de l'élément profilé (19),
dans laquelle les parties frontales (2) possèdent un réceptacle (4), prolongeant le réceptacle de scellement (18) de l'élément profilé (19), pour l'élément de scellement (17), **caractérisée en ce que** le profilé de recouvrement (16) possède une surface de support pour l'élément de scellement circonférentiel (17), dans laquelle la surface de support est plus longue dans la zone des parties frontales (2) que l'élément de scellement (17) et les parties frontales (2) possèdent un espace creux (9) permettant ainsi à l'extension allongée ou au rétrécissement du profilé de recouvrement (16) de ne pas être vu(e) par l'utilisateur.

2. Lampe (1) selon l'une des revendications précédentes, **caractérisée en ce que** les parties frontales (2) sont montées de façon amovible à l'élément profilé (19).

3. Lampe (1) selon l'une des revendications précédentes, **caractérisée en ce que** les parties frontales (2) possèdent un couvercle (3, 15) recouvrant l'extension allongée du profilé de recouvrement (16).

4. Lampe (1) selon la revendication 3, **caractérisée en ce que** le couvercle (15) est monté de façon amovible aux parties frontales (2).

5. Lampe (1) selon l'une des revendications précédentes, **caractérisée en ce que** les parties frontales (2) possède un joint (13) dans les zones de contact avec l'élément profilé allongé (19).

6. Lampe (1) selon l'une des revendications précédentes, **caractérisée en ce qu'**un dispositif d'équilibrage de pression est prévu dans les parties frontales (2) pour l'équilibrage de la pression entre l'espace intérieur du logement de lampe et l'environnement.

7. Lampe (1) selon la revendication 6, **caractérisée en ce que** le dispositif d'équilibrage de pression consiste en une soupape d'équilibrage (10) et une mousse filtrante (11) étant fixée entre la soupape d'équilibrage (10) et l'espace intérieur.

8. Lampe (1) selon l'une des revendications précédentes, **caractérisée en ce que** les parties frontales (2) possèdent une ouverture de vidange (12) afin de permettre des positions d'installation différentes.
